# EUROPÄISCHE PATENTSCHRIFT

(11) **EP 2 586 958 B1**
(45) Veröffentlichungstag und Bekanntmachung des Hinweises auf die Patenterteilung: **04.01.2017**
(21) Anmeldenummer: 12460077.6
(22) Anmeldetag: 19.10.2012
(51) Int. Cl.: E06B 7/22, E06B 3/48

(54) **System von waagerechten Abdichtungen für ein aufrollbares Sektionaltor**
System of horizontal seals for a roll-up sectional door
Système de joints horizontaux pour une porte sectionnelle enroulable

(30) Priorität: 24.10.2011 PL 39673111
(43) Veröffentlichungstag der Anmeldung: 01.05.2013
(73) Patentinhaber: Malkowski, Zenon, 62-051 Wiry (PL)
(72) Erfinder: Malkowski, Zenon, 62-051 Wiry (PL)
(74) Vertreter: Cieszkowski, Antoni

(56) Entgegenhaltungen:
- US-A- 4 368 772
- US-A1- 2003 213 180

## Beschreibung

Die Erfindung betrifft ein System von waagerechten Abdichtungen für ein aufrollbares Sektionaltor, das vorzugsweise in gewerblichen Gebäuden und öffentlichen Einrichtungen eingesetzt wird, in denen Rauchdichtheit von verschließbaren Durchgängen gefordert wird.

Bekannt ist ein aufrollbares Tor in Form eines Blattes, das aus durch Ketten miteinander verbundenen Sektionen des Blattes gebaut ist und schichtenweise auf eine waagerechte Welle aufgewickelt wird. Die seitlichen Ränder der Sektionen des Blattes sind verschiebbar in senkrechten, an den Seiten des Tores befestigten schienenartigen Führungen mit C-buchstabenähnlichem Querschnitt angeordnet. Im Inneren jeder Führung befinden sich senkrechte Gleitleisten, die an deren seitlichen Wänden befestigt sind. Die Gleitleisten umfassen die Ränder der Sektionen des Blattes von beiden Seiten her. Am unteren Rand des Blattes ist ein Paar von waagerechten, elastischen Dichtungsleisten angeordnet, die an der Kante der äußersten Sektion von beiden Seiten her befestigt sind und im geschlossenen Zustand des Tores an dessen Untergrund stoßen. Ein aufrollbares Tor mit ähnlichem Aufbau ist auch aus der polnischen Patentschrift Nr. PL 202622 bekannt. Sein schichtenweise aufrollbares Blatt, das aus mehreren Sektionen gebaut ist, verschiebt sich zwischen zwei senkrechten Führungen. An den seitlichen Rändern der einzelnen Sektionen sind Führungsrollen gelagert. Diese Rollen bewegen sich zwischen senkrechten Führungsleisten, die schwenkbar an den Kanten der Führungen angebracht sind. Da zwischen dem Sektionalblatt und den Führungen dieser bekannten aufrollbaren Tore stets ein bestimmter Abstand vorhanden ist, stellen sie keinen wirksamen Schutz gegen Durchdringen von Rauch und Abgasen dar, weil sie über keine Abdichtungen verfügen. Ferner ist aus der Patentschrift Nr. PL 200958 ein Sektional-Brandschutztor bekannt, das aus einer Reihe von durch Gelenke miteinander verbundenen Sektionen des Blattes gebaut ist. Jede von ihnen hat seitlich Führungsstücke in Form von Laufrollen, die verstellbar in festen schienenartigen Führungen mit C-buchstabenähnlichem Querschnitt angeordnet sind. Diese Führungen sind auf beiden Seiten des Tores angebracht und bestehen aus senkrechten Abschnitten, die an der dem Verkehr dienenden Öffnung angeordnet sind, aus bogenförmigen Abschnitten am Sturzbalken und aus geneigten Abschnitten unter der Decke des abzuschließenden Raums. Im Zusammenhang mit dieser Ausrichtung der Führungen befinden sich das geschlossene Tor zwischen ihren senkrechten Abschnitten und das geöffnete Tor zwischen geneigten Abschnitten. Die seitlichen Ränder der Sektionen des Blattes sind in den Führungen so versenkt, dass zwischen den Wänden der Führungen und den Rändern der Sektionen Spalte ausgebildet sind. Im Bereich dieser Spalte befinden sich senkrechte Quelldichtungen, die an den Wänden der Führungen angebracht sind. Unter normalen Bedingungen verschieben sich die Ränder der Sektionen des Blattes mit beträchtlichem Spiel zwischen den Quelldichtungen. Wenn ein Brand ausbricht, vergrößern die Quelldichtungen ihr Volumen um ein Vielfaches unter Einwirkung eines erheblichen Temperaturanstiegs in den abzuschließenden Räumen und füllen die Spalte an den Rändern der Sektionen vollständig aus. Auch bei dieser bekannten Lösung stellt das Sektionaltor keine wirksame rauchdichte Trennwand dar, weil dessen Abdichtung erst nach Erreichen einer verhältnismäßig hohen Temperatur erfolgt. Darüber hinaus stellt Patentanmeldung Nr. US 2003/0213180A1 eine wasserdichte, gerollte Sperre mit einer Sektionalplatte, deren seitliche Ränder verschiebbar in senkrechten Führungen gesetzt sind. Am Rande des Sturzbalkens, im Bereich der verschlossenen Öffnung, wird eine Abdichtung in der Form einer einzelnen, waagerecht ausgebreiteten leistenartigen Dichtung, deren ausklappbarer Rand am Plattenoberfläche anliegt. Patentschrift US 4368772 wiederum stellt eine sektionale Türplatte dar, welche über Abdichtungen zwischen den Sektionen verfügt. Jede von diesen hat die Form einer Gruppe von Dichtungen, welche in den Bereichen der Verbindungen zwischen den Sektionen angeordnet sind, und welche an den Rändern zweier benachbarter Sektionen anliegen.

Die Erfindung betrifft ein System von waagerechten Abdichtungen für ein aufrollbares Sektionaltor, dessen Blatt, das aus parallel angeordneten und durch Gelenke miteinander verbundenen Sektionen gebildet ist, schichtenweise auf eine waagerechte Welle aufgewickelt wird, wobei die seitlichen Ränder des Blattes verschiebbar in senkrechten, an den Seiten des Tores befestigten schienenartigen Führungen mit C-buchstabenähnlichem Querschnitt, die das Blatt von beiden Seiten her umfassen, angeordnet sind, während am unteren Rand des Blattes waagerecht mindestens eine elastische Abdichtung angebracht ist, die nach Schließung des Tores an seinen Untergrund stößt. Das

System gemäß der Erfindung ist dadurch gekennzeichnet, dass es aus mehreren Abdichtungen in Form von waagerecht ausgestreckten, grundsätzlich elastischen, leistenartigen Dichtungen besteht, die in verschiedenen Höhen im Verhältnis zu der dem Verkehr dienenden Öffnung des Tores angeordnet sind auf mindestens einer Seite des Tores am Sektional-Blatt anliegen, wobei die obere Abdichtung des Blattes, die sich über der dem Verkehr dienenden Öffnung befindet, aus zwei miteinander verzahnten, schwenkbaren Dichtungen gebildet ist. Eine von ihnen, und zwar feste Dichtung an der Wand des Gebäudes angebracht ist, während die andere, verstellbare Dichtung an einer der Sektionen des Blattes befestigt ist. Bei der vorteilhaften Lösung der Erfindung, zwischen der oberen Abdichtung und der oberen Kante der dem Verkehr dienenden Öffnung bildet sich die mittlere Abdichtung, die die Form einer einzelnen Dichtung, die an der Wand des Gebäudes angebracht ist und deren schwenkbarer Rand auf der Innenseite des Tores am Blatt anliegt. Die untere Abdichtung, die am Rand der äußersten, unteren Sektion des Blattes angeordnet ist, hat ihrerseits vorzugsweise die Form einer Dichtung mit bogenförmigem Querprofil. Die erhabene Oberfläche dieser Dichtung, die nach oben gerichtet ist, liegt an der stirnseitigen vertieften Oberfläche der äußersten Sektion an und wird gegen diese durch eine leistenartige Lasche mit bogenförmigem Querprofil gedrückt.

Durch den Einsatz eines mehrfachen Systems von waagerechten Abdichtungen zeichnet sich das erfindungsgemäße aufrollbare Sektionaltor durch eine hohe Rauchdichtheit in einem breiten Temperaturbereich aus.

Der Gegenstand der Erfindung ist anhand eines Ausführungsbeispiels auf der Zeichnung abgebildet. Dabei zeigen: Fig. 1 die Vorderansicht des Systems von waagerechten Abdichtungen in einem aufrollbaren Sektionaltor, Fig. 2 - den vertikalen Querschnitt des Systems von Abdichtungen dieses Tores, Fig. 3 - einen vergrößerten, vertikalen Querschnitt der Abdichtungen im oberen Teil des Tores, Fig.4 - einen vergrößerten, vertikalen Querschnitt der Abdichtungen im unteren Teil des Tores und Fig. 5 - einen vergrößerten, vertikalen Querschnitt der Abdichtungen zwischen den Sektionen.

Das System von senkrechten Abdichtungen wird erfindungsgemäß in einem aufrollbaren Sektionaltor eingesetzt, dessen Blatt **1** aus parallel angeordneten und durch Gelenke miteinander verbundenen, flachen Sektionen **2** besteht. Das Blatt **1** wird schichtenweise auf eine drehbare, waagerecht angeordnete Welle **3** aufgewickelt wird. Die seitlichen Ränder **4** der Sektionen **2** des Blattes **1** sind verschiebbar in senkrechten schienenartigen Führungen **5** mit C-buchstabenähnlichem Querschnitt angeordnet. Die Führungen **5** sind an den Seiten des Tores befestigt und umfassen das Blatt **1** von beiden Seiten her. Das System der Abdichtungen des Tores besteht aus vier Abdichtungen **A, B, C, D** in Form von waagerechten, grundsätzlich elastischen Dichtungen **6, 6', 7, 8** und **9** aus Gummi. Diese übereinander in verschiedenen Höhen im Verhältnis zu der dem Verkehr dienenden Öffnung **10** des Tores angeordneten Dichtungen liegen auf mindestens einer Seite des Tores am Blatt **1** an. Die obere Abdichtung **A** des Tores, die über der dem Verkehr dienenden Öffnung **10** angeordnet ist, ist aus zwei miteinander verzahnten, schwenkbaren Dichtungen **6, 6'** gebildet. Eine von ihnen, und zwar feste Dichtung **6** ist an die Wand **11** des Gebäudes angeschlossen, während die andere, verstellbare Dichtung **6'** an einer der Sektionen **2** im oberen Teil des Blattes **1** angebracht ist. Die mittlere Abdichtung **B** des Tores, die zwischen der oberen Abdichtung **A** und der oberen Kante der Öffnung **10** angeordnet ist, hat die Form einer einzelnen Dichtung **7**. Diese Dichtung ist an der Wand **11** angebracht und ihr schwenkbarer Rand **12** liegt auf der Innenseite des Tores am Blatt **1** an. Die zweite mittlere Abdichtung **C,** die an der Kante des Sturzbalkens **13** im Bereich der Öffnung **10** angeordnet ist, hat ebenfalls die Form einer einzelnen Dichtung **8**. Ihr schwenkbarer Rand **14** liegt auf der Innenseite des Tores am Blatt **1** an. Die untere Abdichtung **D** des Tores, die am Rand **15** der äußersten, unteren Sektion **2'** des Blattes **1** angeordnet ist, hat die Form einer Dichtung **9** mit bogenförmigem Querprofil. Die erhabene Oberfläche **16** dieser Dichtung **9** ist nach oben gerichtet, liegt an der stirnseitigen vertieften Oberfläche **17** der äußersten Sektion **2'** an und wird gegen diese durch eine leistenartige Lasche **18** mit bogenförmigem Querprofil gedrückt. Die Abdichtungen 6, **6', 7** und **8** haben auf der Seite, wo sie befestigt sind, zylindrische Kanten **19,** die drehbar in einem Paar von einander gegenüberliegenden Überschlägen **20** und hakenförmigen Sitzen **20'** gelagert sind, die an einer der Sektionen **2** des Blattes **1** sowie an der Wand **11** und dem Sturzbalken **13** ausgebildet sind. Das erfindungsgemäße System von Abdichtungen enthält auch Abdichtungen zwischen den einzelnen Sektionen in Form von Dichtungen **21**, die auf der ganzen Oberfläche des Blattes **1** angeordnet sind. Diese Dichtungen sind im Bereich der Gelenke **22,** durch die die Sektionen **2** des Blattes **1** miteinander verbunden sind, angebracht, wobei jede Dichtung **21** an den Rändern **23**, **24** von jeweils zwei benachbarten Sektionen **2** anliegt.

### Bezeichnungen

**1 -** Blatt
**2** - Sektion
**2'** - Sektion
**3** - Welle
**4** - Rand
**5** - Führung
**6** - Dichtung
**6'** - Dichtung
**9** - Dichtung
**8** - Dichtung
**9** - Dichtung
**10** - Öffnung
**11** - Wand
**12** - Rand
**13** - Sturzbalken
**14** - Rand
**15** - Rand
**16** - Oberfläche
**17** - Oberfläche
**18** - Lasche
**19** - Kante
**20** - Überschlag
**20'** - Sitz
**21** - Dichtung
**22** - Gelenk
**23** - Rand
**24** - Rand
**A** - Abdichtung
**B** - Abdichtung
**C** - Abdichtung
**D** - Abdichtung

## Patentansprüche

1. System von waagerechten Abdichtungen für ein aufrollbares Sektionaltor, dessen Blatt (1), das aus parallel angeordneten und durch Gelenke miteinander verbundenen Sektionen (2) gebildet ist, schichtenweise auf eine waagerechte Welle (3) aufgewickelt wird, wobei die seitlichen Ränder (4) des Blattes verschiebbar in senkrechten, an den Seiten des Tores befestigten schienenartigen Führungen (5) mit C-buchstabenähnlichem Querschnitt, die das Blatt (1) von beiden Seiten her umfassen, angeordnet sind, während am unteren Rand des Blattes waagerecht mindestens eine elastische Abdichtung angebracht ist, die nach Schließung des Tores an seinen Untergrund stößt, ***dadurch gekennzeichnet,* dass** es aus mehreren Abdichtungen **(A, B, D)** in Form von waagerecht ausgestreckten, grundsätzlich elastischen, leistenartigen Dichtungen **(6, 6', 7, 9)** besteht, die in verschiedenen Höhen im Verhältnis zu der dem Verkehr dienenden Öffnung **(10)** des Tores angeordnet sind und auf mindestens einer Seite des Tores am Sektional-Blatt **(1)** anliegen, wobei die obere Abdichtung **(A),** die sich über der dem Verkehr dienenden Öffnung **(10)** befindet, aus zwei miteinander verzahnten, schwenkbaren Dichtungen **(6, 6')** gebildet ist, von denen eine, und zwar feste Dichtung **(6)** an der Wand **(11)** des Gebäudes angebracht ist, während die andere, verstellbare Dichtung **(6')** an einer der Sektionen **(2)** des Blattes **(1)** befestigt ist.

2. System von waagerechten Abdichtungen nach Anspruch 1, ***dadurch gekennzeichnet,* dass** die mittlere Abdichtung **(B),** die zwischen der oberen Abdichtung **(A)** und der oberen Kante der dem Verkehr dienenden Öffnung **(10)** angeordnet ist, die Form einer einzelnen Dichtung **(7)** hat, die an der Wand **(11)** des Gebäudes angebracht ist und deren schwenkbarer Rand **(12)** auf der Innenseite des Tores am Blatt **(1)** anliegt.

3. System von waagerechten Abdichtungen nach Anspruch 1, ***dadurch gekennzeichnet,* dass** die untere Abdichtung **(D),** die am Rand (**15)** der äußersten, unteren Sektion **(2')** des Blattes **(1)** angeordnet ist, die Form einer Dichtung **(9)** mit bogenförmigem Querprofil hat, deren erhabene, nach oben gerichtete Oberfläche (**16)** an der stirnseitigen vertieften Oberfläche (**17)** der äußersten Sektion **(2')** anliegt und gegen diese durch eine leistenartige Lasche (**18)** mit bogenförmigen Querprofil gedrückt wird.

## Claims

1. System of horizontal seals for a roll-up sectional door with a leaf (1) consisting of parallel sections (2) connected to each other by joints, which is wound in layers onto a horizontal shaft (3) and where the side edges (4) of the leaf are located and slide inside vertical rail-like guides (5) with a C-shaped cross-section attached to the sides of the door, which enclose the leaf (1) on both sides, while at least one elastic seal is fixed to the bottom edge of the leaf, which reaches the ground, when the door is closed, *and which* is ***characterised by** the fact* that it consists of several seals **(A, B, D)** in form of horizontally extended, all elastic, strip-like seals **(6, 6', 7, 9)** which are arranged in different heights in relation to the traffic opening (**10)** of the door and fit closely to the sectional leaf (**1**) on at least one side of the door, and where the upper seal **(A)** located above the traffic opening (**10)** consists of two interlocked, swivelling seals **(6, 6'),** one of which is a fixed seal **(6)** mounted to the wall **(11)** of the building, while the other is an adjustable seal **(6')** attached to one of the sections **(2)** of the leaf **(1)**.

2. System of horizontal seals according to claim 1, ***characterised by** the fact* that the middle seal **(B),** which is located between the upper seal **(A)** and the top edge of the traffic opening (**10)** , has the form of a single seal **(7)** mounted to the wall **(11)** of the building and the swivelling edge **(12)** of which fits closely to the leaf **(1)** on the inside of the door.

3. System of horizontal seals according to claim 1, ***characterised by** the fact* that the bottom seal **(D),** which is located at the edge (**15)** of the outermost, bottom section **(2')** of the leaf **(1),** has the form of a seal **(9)** with an arched cross profile, where the raised, upside surface (**16)** fits closely to the recessed end face (**17**) of the outermost section **(2')** and is pressed against it by a strip-like flap (**18)** with an arched cross profile.

## Revendications

1. Le système de joints horizontaux pour une porte sectionelle enroulable dont le panneau (1) formé en des segments placés parallèlement (2) et assemblés par articulation, et est enroulé par couches sur le rouleau horizontal (3), et dans lequel les bords latéraux (4) du panneau sont situés à l'intérieur en coulissement fixées dans les rails de guidage verticaux (5) avec une section en forme de C sur les côtés de la porte, qui embrassent le panneau des deux côtés et sur le bord bas du panneau est encastré au moins un joint à élastique, adjacent au support de la porte après son fermeture, ***caractérisé en ce qu'** il* est composé de plusieurs joints **(A, B, D)** sous forme des joints horizontaux espacés **(6, 6', 7, 9)** qui sont repartis sur des différentes hauteurs par rapport à l'orifice de communication **(10)** de la porte sectionnelle et sont adjacents au panneau **(1)** d'un au moins un côté de la porte sectionnelle et dont le joint haut **(A),** situé au-dessus de l'orifice de communication **(10),** est formé de deux joints à emboitement **(6, 6'),** dont un joint fixe **(6)** est fixé à la paroi **(11)** du bâtiment, et le deuxième joint mobil **(6')** est fixé à un des segments **(2)** du panneau **(1).**

2. Le système de joints conformément à la revendication 1, ***caractérisé en* ce *que*** le joint au milieu **(B),** situé entre le joint en haut **(A)** et le bord haut de l'orifice de communication **(10),** a la forme d'un joint simple **(7)** qui est encastré sur la paroi **(11)** du bâtiment et dont le bord pivotant (**12)** est adjacent au panneau **(1)** du côté intérieur de la porte sectionnelle.

3. Le système de joints conformément à la revendication 1, ***caractérisé en ce que*** les joints bas **(D),** situés sur le bord **(15)** du segment bas d'extrémité **(2')** du panneau **(1),** a la forme du joint **(9)** à section transversale en arc, dont la surface convexe orientée vers le haut **(16)** est adjacente à la surface frontale concave **(17)** du segment d'extrémité **(2')** et y serrée l'aide d'une latte couvrante **(18)** à section transversale en arc.
